# EUROPÄISCHE PATENTSCHRIFT

(11) **EP 0 339 497 B1**
(45) Veröffentlichungstag und Bekanntmachung des Hinweises auf die Patenterteilung: **09.11.1994**
(21) Anmeldenummer: 89107169.8
(22) Anmeldetag: 20.04.1989
(51) Int. Cl.: B27N 3/28

(54) **Verfahren und Vorrichtung zum Strangpressen oder Strangrohrpressen**
Method and device for bar extruding or tube extruding
Procédé et dispositif pour extruder des tiges ou pour extruder des tubes

(30) Priorität: 26.04.1988 DE 3814068; 26.04.1988 DE 3814085; 16.05.1988 DE 3816630
(43) Veröffentlichungstag der Anmeldung: 02.11.1989
(73) Patentinhaber: Schedlbauer, Karl, D-86551 Aichach (DE)
(72) Erfinder: Schedlbauer, Karl, D-86551 Aichach (DE)
(74) Vertreter: Münich, Wilhelm, Dr.

(56) Entgegenhaltungen:
- BE-A- 719 721
- DE-B- 1 058 658
- DE-C- 977 639
- US-A- 3 530 552
- US-A- 3 578 523

## Beschreibung

Die Erfindung bezieht sich auf ein Verfahren und eine Vorrichtung zum Strangpressen oder Strangrohrpressen eines Gemenges aus pflanzlichen Kleinteilen mit Bindemitteln, wobei das Gemenge durch einen Preßstempel unter Verdichtung von einem Füll- und Preßraum in einen Aushärtekanal gepreßt wird.

Durch die Patentschriften DE-PS 25 35 989, DE-PS 29 32 406 und DE-PS 33 46 469 sind Strangpressen bekannt, die in der Praxis auch als Strangrohrpressen mit einem stehenden Dorn ausgeführt wurden. Als Strangrohrpressen bezeichnet man im Pressenbau Strangpressen, die über einen oder mehrere Dorne Hohlstränge erzeugen. Als stehende Dorne sind Dorne definiert, die in Preßrichtung feststehen und über die das Material in Gleitreibung gepreßt wird.

Zur Verkürzung der Aushärtezeit bzw. der Erhöhung der Preßgeschwindigkeit werden diese Dorne, sobald es ihr Querschnitt zuläßt, mit elektrischen Widerstandsheizungen versehen. Die Steuerung der Verdichtung erfolgt bei diesen Strangrohrpressen wie bei Strangpressen durch die Verringerung der Abpreßkraft von Spannelementen auf die Außenfläche des Stranges im Aushärtekanal. Es ist eine Steuerung mit zwei Drücken, einem niederen Druck beim Auspressen, dessen Höhe die Verdichtung bestimmt, und einen höheren Druck wahrend der restlichen Taktzeit, üblich. Hierzu findet eine Vielzahl von Spannelementen bei dem ausgeführten Strangpressen Hydraulikzylinder Verwendung, die von einer Pumpe mit Drucköl versorgt werden. Durch die notwendigen vielen und langen Leitungen von der Pumpe zum Hydraulikzylinder entstehen eine Reihe von Nachteilen:
Das System reagiert relativ träge bei Preßgeschwindigkeiten von mehr als 0,05 m/s; hier muß bereits bei Beginn des Preßhubes auf die niedrigere Stufe geschaltet werden, damit beim Erreichen der endgültigen Verdichtung des neu zu bildenden Strangteiles der niedrigere Druck sich tatsächlich an allen Spannelementen eingestellt hat (DE-PS 29 32 406).
Je höher die Preßgeschwindigkeit wird, desto ungenauer arbeitet das System.
Durch die Vielzahl der Spannelemente bewirken bereits kleinste Veränderungen des niederen Druckes große Veränderungen der Preßkraft des Strangpreßstempels und damit der Verdichtung der Wichte und des spezifischen Gewichtes des Stranges. Das System arbeitet damit ungenau.
Da der Strang je weniger er abgebunden hat desto mehr federt, ist der Strang beim Verdichten des neu zu bildenden Strangteiles pulsierenden Druckstößen ausgesetzt, die die Leimruhe während des Abwinkelns empfindlich stören; die Verbindung der Teile des Gemenges verschlechtern und zu Rissen im Strang führen, da bei hohen Geschwindigkeiten auch Zugspannungen auftreten.
Bei Preßgeschwindigkeiten von mehr als ca. 0,9 m/s entstehen unkontrollierbare Preßdruckspitzen, da der Strang in seinem hinteren Ende schneller ausgepreßt wird, als er an seinem vorderen Ende aus den Aushärtekanal austreten kann.

Durch die Reibung zwischen Dorn und Strang verringert sich der Anteil der Reibung zwischen dem Strang und den Wänden des Aushärtekanals, die zur Steuerung der Wichte durch die Spannelemente erzeugt werden. Die Steuerungsmöglichkeit der Verdichtung wird also geringer, je länger der Dorn ausgebildet wird. Bei längeren Dornen ist eine Steuerung der Verdichtung also nur noch in einem sehr geringen Maß oder überhaupt nicht mehr möglich. Das bedingt, daß die Heizleistung von beheizten stehenden Dornen sehr gering ist und die Aushärtezeit nur geringfügig verkürzt werden kann.

Durch die DE-GM 8 56 045 sind Strangpressen bekannt, bei denen die Teile der Außenschicht des verdichteten Gemenges mit ihren Flächen vorwiegend parallel zur Außenhaut dadurch umgebogen werden, daß der Pressenquerschnitt in der Länge stufenförmig verringert wird. Ebenso ist es aus DE-PS 17 03 414 bekannt, den verdichteten Strang durch stufenförmige Verkleinerung des Preßkanals in der Außenschicht weiter zu verdichten, und damit die Teile des Gemenges ebenfalls parallel zu den Außenflächen des Stranges umzulegen.

Aus EP-A-14 67 52 ist ein Verfahren zum Strangpressen von mit insbesonderen wetterbeständigem Material vermengten pflanzlichen Kleinteilen, vornehmlich Holzkleinteilen bekannt. Dieses Verfahren nutzt eine Kolbenstrangpresse mit einem sich anschliessenden, beheizbaren Aushärtekanal, bei dem das in den Preßraum gefüllte Gemenge vor dem Strangpreßhub quer zur Strangpreßsachse vorverdichtet wird. Dabei wird ein mit einem Anteil an längeren Spänen versetztes Gemenge während des Einfüllens in den Preßraum einer mindestens auf die längeren Späne einwirkenden Orientierungsbeeinflußung in der Weise ausgesetzt, daß die längeren Späne sich parallel oder angenähert parallel zur Strangpreßachse absetzen, und daß anschließend eine Vorverdichtung der äußeren Schichten des Gemenges mit einem solchen geringen Verdichtungsverhältnis vorgenommen wird, daß die in diesen Schichten befindlichen orientierten Späne beim anschließenden Strangpreßhub lagefixiert bleiben.

Nach diesen Lehren gefertigten Stränge weisen jedoch eine geringe Bindefestigkeit auf und können als biegebeanspruchte Bauteile, wie Balkenträger usw., nicht verwendet werden. Weiter ergibt sich bei diesem Verfahren eine sehr hohe Wichte des Stranges, die kaum steuerbar oder beeinflußbar ist.

Aufgabe der Erfindung ist es, eine Lösung zur Herstellung von Strängen mit Strangpressen vorzuschlagen, mit der durch Verlängerung der Leimruhe des im Aushärtekanal entstehenden Stranges durch das damit positiv veränderte Abbindeverhalten die Homogenität und Festigkeit der Produkte entscheidend verbessert wird.

Es sollen Strangrohrpreßerzeugnisse hergestellt werden können, die auf Biegung belastbar sind, so daß sie als tragende Bauteile einsetzbar sind.
Darüberhinaus sollen Stränge aus Kleinteilen, insbesondere aus Holzkleinteilen mit Bindemitteln erzeugt werden, die bis zur größtmöglichen werkstoffspezifischen Verdichtung und Festigkeit verpreßbar sind.

Eine erfindungsgemäße Lösung dieser Aufgabe ist im Patentanspruch 1 und 12 angegeben. Weiterbildungen der Erfindung sind in den zugehörigen Unteransprüchen gekennzeichnet.

Zur Gewährleistung guter Abbindebedingungen bei geringem Leimverbrauch, also zur Herbeiführung der erforderlichen Leimruhe wird vorgeschlagen, sowohl die Haftreibung zwischen Strangaußenwand und Aushärtekanalinnenwand als auch Stranginnenwand und Dorn so groß zu machen, daß sich der Strang im Aushärtekanal und über dem Dorn nach einem Verdichtungshub des Preßstempels nicht mehr zurückbewegen kann. Weil dadurch aber die Strangverdichtung unnötig hohe Werte annehmen würde, die z.B. einen Nageleintrieb im fertigen Produktstrang nicht mehr zuließe, wird weiterhin vorgeschlagen, den Dorn nicht mehr starr, sondern axial beweglich anzuordnen, um ihn in einem letzten teil des Preßhubes über die dann genügend große Haftreibung am Strang mitzuschleppen. Der Strang wird also nur gegen die Gleitreibungskraft an der Aushärtekanalinnenwand eingepreßt und damit wesentlich geringer verdichtet als dies der Fall wäre, wenn auch noch die Gleitreibungskraft am Dorn überwunden werden müßte.

Während des Herstellungsprozesses der Stränge wird die resultierende Strangverdichtung gesteuert.
Dies geschieht durch kontrolliertes Erhöhen der Kräfte, die sich dem Einwärtsbewegen des mitgeschleppten Dorns entgegenstellen. Der Dorn wird durch die Gleitreibung am bereits geformten Strang gebremst. Zusätzlich wird ein hydraulicher Antrieb des Dorns in eine durch ein Ventil kontrollierte Bremsstellung geschaltet.
Nach Vollendung des Preßhubes wird der Preßstempel festgesetzt und der Dorn hydraulisch zurückgezogen, woraufhin auch der Preßstempel in seine Ausgangsstellung zurückfährt.

Die Erfindung verwendet also einen mitlaufenden Dorn, der eine derartige Länge aufweist, daß die Haftreibung zwischen ihm und dem Strang größer als die erforderliche Preßkraft zur Verdichtung des Gemenges abzüglich der auf die Außenflächen des Stranges wirkenden Reibkräfte ist.

Als mitlaufende Dorne bezeichnet man im Pressenbau Dorne, die durch den Strangrohrpreßstempel hindurch geführt werden, beim Auspressen mit dem Strang mitlaufen und nach Ende des Preßhubes in ihre Ausgangsstellung zurückgezogen werden. Der mitlaufende Dorn ist an einem Hydraulikzylinder befestigt, der durch ein Druckbegrenzungsventil, welches als Bremse wirkt, bis zu einem einstellbaren und sehr schnell veränderlichen Druck den Dorn am Mitlaufen mit dem Strang hindert. Dieser Druck wird so gewählt und eingestellt, daß der Strangrohrpreßstempel den Verdichtungsdruck aufbauen kann. Ist der Verdichtungsdruck erreicht, ist das durch den Preßhub erzeugte neue Strangteilstück fertiggestellt und wird mit dem gesamten Strang um eine eigene Länge ausgepreßt.

Diesen Weg läuft der Dorn mit dem Strang mit.

Da die Haftreibung zwischen dem Strang und den Begrenzungswänden der Preßdüsen sowie dem Aushärtekanal größer als die Gleitreibung, wenn der Strang sich in Bewegung setzt und ausgepreßt wird, ist, wird der Öldruck, der gegen das Druckbegrenzungsventil ansteht und den Dorn bremst durch ein Verstellen des Ventil so erhöht, daß die Preßkraft gleich groß bleibt. Diese bewirkt, daß die Preßkraft genauestens wählbar, einstellbar und mit jedem Preßakt reproduzierbar ist. Auch wird die Kraft, welche zum Beschleunigen des Stranges aus seiner Ruhelage in seine Auspreßgeschwindigkeit notwendig ist, durch ein Verstellen des Druckbegrenzungsventils so abgefangen, daß sich die Preßkraft nach Erreichen der endgülten Verdichtung nicht mehr verändert.

Die Zeit und der Weg, den der Strangpreßstempel benötigt um von der Preßgeschwindigkeit in seine vordere Endlage in Ruhestellung abgebremst zu werden, wird dadurch minimiert, daß man die den Dorn haltende Kraft erhöht. Dadurch ergibt sich der Vorteil einer Verkürzung der Preßzeit und eine Steigerung des Ausstoßes der Presse. Zugleich werden Druckspitzen in dem den Strangrohrpreßstempel antreibenden Zylinder beim Schalten von der Preßbewegung in die Ruhelage verhindert.

Hat der Strangrohrpreßstempel die vordere Endlage erreicht und den Strang um die Länge des neugebildeten Strangteiles ausgepreßt, bleibt er in dieser Stellung stehen und wird gegen ein Zurückschieben durch den Strang vorzugsweise durch ein hydraulisches Sperrventil gesichert. Der Dorn, der mit der Länge des neugebildeten Stranges mitgelaufen ist, wird nun mit Überwindung der Haftreibung in seine Ausgangslage zurückgezogen. Anschließend fährt der Strangrohrpreßstempel in seine Ausgangslage zurück.

Da der Strang auf den Dorn über dessen erfindungsgemäße große Länge/diese kann bei entsprechenden Profilen sogar über das Ende des Aushärtekanals hinausragen, mit Haftreibung gespannt ist, kann er in seiner Länge im Dornbereich nicht federn. Dadurch kann in einem Zustand absoluter Ruhe abgebunden werden und es erfolgt eine optimale Verbindung der Teile des Gemenges. Im Bereich außerhalb des Dornes hat das Bindemittel bereits soweit abgebunden, daß die Leimruhe der Preßakte erhalten bleibt.

Daraus ergibt sich auch der ganz besondere Vorteil der Erfindung im Bezug auf die mögliche, sehr große Geschwindigkeit des Strangrohrpreßstempels. Da der Strang beim Auspressen nicht in seiner Länge federt, kann die Preßgeschwindigkeit bis 15 m/sec betragen. Bei besonders großen geschwindigkeits-optimierten Preßzylindern sind auch noch höhere Preßgeschwindigkeiten erreichbar.

Ebenfalls bedingt durch die Länge des Dornes weist die Erfindung einen weiteren Vorteil auf. Wird der Dorn, was ab einem bestimmten Querschnitt möglich ist, beheizt, beispielsweise durch Wärmeträgeröl, kann er einen bedeuteten Teil der zum Abbinden des Bindemittels benötigen Wärmeenergie übertragen.

Als Wärmeträgermedium im Strang dient die Feuchte des Gemenges und die Flüssigkeit des Bindemittels welche beim Aushärten von der Wärmequelle her verdampfen. Da das trockene Gemenge eine starke Barriere gegen den Wärmedurchtritt bildet, wird die Aushärtung mit zunehmenden Querschnitt des Stranges überproportional immer langwieriger. Die Wärmezufuhr über den Dorn stellt damit quasi eine Beheizung von zwei Seiten dar, und kann bei entsprechendem Profil des Stranges die Aushärtezeit des Bindemittels um 30 %, ja sogar bis zu 60 % verringern. Entsprechend kürzer kann der im Gegensatz zum Dorn sehr aufwendige Aushärtekanal gefertigt werden. Dies ergibt neben der geringeren Baukosten auch eine bedeutende Verringerung des Flächenbedarfes der Strangrohrpreßanlage.

Die Aufgabe wird weiterhin erfindungsgemäß dadurch gelöst, daß die Teile des Gemenges von einem Schließschieber von unterhalb eines Einfüllschachtes über die Einfüllöffnung eines Füllraumes transportiert werden und von dort im freien Fall in den Füllraum fallen. Nachdem der Schieber die Einfüllöffnung des Füllraums verschlossen hat, wird das im Füllraum befindliche Gemenge auf einen Teil der endgültigen Verdichtung z. B. 30 % verdichtet.

An den Füllraum schließt sich mit einer in Preßrichtung umlaufenden schrägen Fläche, die von einem größeren in einen kleineren Radius an die Innenfläche des Aushärtekanals ausläuft, ein paralleler Aushärtekanal an, der im Querschnitt also kleiner als das Vordere des Füllraumes ist. In diesem Aushärtekanal wird das teilweise verdichtete Gemenge dergestalt durch den Strangpreßstempel gepreßt, daß der Grad der teilweisen Verdichtung beibehalten wird, bis der Strangpreßstempel das Ende des Füllraums erreicht. Es erfolgt ein parallel zu den Außenflächen orientiertes Zusammenpressen, durch das beim Erreichen der endgültigen Verdichtung eine höhere verdichtete Außenschicht gebildet wird. Dies ergibt Stränge mit einer wesentlich höherer Festigkeit und Belastbarkeit. Durch die ausgezeichneten Biege-Torsions-Zug- und Druckfestigkeiten sowie dem Federungsvermögen werden die Erzeugnisse so verfestigt, daß sie als tragende Bauteile verwendet werden können.

Abgesehen von der Beschleunigung und der Bremsbeschleunigung gelangt der Strangpreßstempel mit einer einstellbaren über den Weg, aber vorzugsweise konstanten Geschwindigkeit von seiner hinteren in seine vordere Endlage. In der Ausgangsstellung jedes Preßaktes befindet sich das Ende des bereits gepreßten Stranges unterhalb der Vorderfläche des Schließschiebers in gleicher Höhe mit dem Ende des Füllraums.

Bis das Gemenge durch das Verfahren den gewünschten Teil der endgültigen Verdichtung erreicht hat, steht der Dorn in seiner hinteren Einstellung gehalten von einer einstellbaren gegen die Preßrichtung wirkenden Kraft. Ist der gewünschte Teil der endgültigen Verdichtung erreicht, wird die gegen die Preßrichtung wirkende Haltekraft des Dornes - bis die Stirnfläche des Strangpreßstempels das Ende des Füllraumes erreicht- dergestalt in ihrer Richtung und Größe geregelt, daß die Verdichtung nicht erhöht wird, obwohl der bereits verpreßte Strang ausgepreßt ist. Es bleibt also der Abstand zwischen der Stirnfläche des Strangpreßstempels und dem Ende des zuvorverpreßten Stranges über den Weg, den der Strangpreßstempel von dem Punkt, an dem der gewünschte Grad der Verdichtung erreicht ist, bis zu dem Punkt, an dem die Stirnflächen des Strangpreßstempels die Vorderkante des Schließschiebers erreichen, gleich groß.

Ist die Kraft, die zur gewünschten, teilweisen Verdichtung notwendig ist, größer als die Reibung zwischen dem Strang und dem Aushärtekanal, so muß die Kraft gegen die Preßrichtung gerichtet sein. Ist sie kleiner, so muß sie in Preßrichtung gerichtet sein und das Ausschieben des Stranges wird vom Dorn unterstützt.

Da die Haftreibung größer als die Gleitreibung ist, muß die Dornhaltekraft über den Weg entsprechend verändert werden. Genauso wird die kinetische Energie zur Beschleunigung des sich in Ruhestellung befindlichen Stranges auf die Geschwindigkeit des Strangpreßstempels durch Änderung der Größe der Dornhaltekraft dergestalt auf den Strangpreßstempel übertragen, daß sich der gewünschte Grad der teilweisen Verdichtung nicht verändert.

Die gesamte Preßkraft ist eine transportierende Kraft, die sich aus der Preßkraft des Strangpreßstempels, der Reibkraft des bereits verpreßten Stranges, dem sich in der Verdichtung befindlichen Teil des Stranges sowie der Dornhaltekraft zusammensetzt. Wenn der Strangpreßstempel mit seiner Stirnfläche aus dem Füllraum in den Aushärtekanal fährt, wird die Gesamtpreßkraft, in einem in idealer Weise möglichen kurzen Weg realisiert, erhöht, so daß sich die Endverdichtung des zu verpressenden Strangteiles einstellt. Dies geschieht durch Änderung der Größen und eventuell der Richtung der Dornhaltekraft. Während der Strangpreßstempel weiter mit vorzugsweise konstanter Geschwindigkeit auf seine Feststellung im Aushärtekanal zufährt, wird die Geschwindigkeit des mit dem Strang mitlaufenden bzw. mitpressenden Dornes so reduziert, daß gerade noch die Haftreibung zwischen dem Dorn und dem gepreßten Strang erhalten bleibt. Dadurch verringert sich der Abstand zwischen der Stirnfläche des Strangpreßstempels und dem Ende des bereits verpreßten Stranges soweit, daß die endgültige Verdichtung des zu verpressenden Strangteiles erhalten wird.

Der zu verpressende neue Teil des Stranges ist damit fertiggestellt und der Strangpreßstempel und der Dorn fahren dergestalt in ihre Stellung am Anfang des Preßraumes zurück, daß der Dorn den Strang mit der Haftreibung zwischen Dorn und Strang gegen die Preßrichtung zurückzieht und den Strangpreßstempel mitzieht, bis die Stirnfläche des Strangpreßstempels und das Ende des Stranges am Ende des Füllraumes stehen. An dieser Stelle wird die Rückbewegung des Strangpreßstempels gestoppt, der Dorn jedoch mit Überwindung der Haftreibung zwischen Dorn und Strang in seine hintere Endstellung und damit in seine Ausgangsstellung gefahren. Danach fährt der Strangpreßstempel ebenfalls in seine hintere Endstellung und in seine Ausgangsstellung zurück.

Die gewünschte teilweise Verdichtung und die exakt einstellbare Endverdichtung können sowohl über die Druckkräfte des Strangpreßstempel und des Dornes als auch über Zeit/Weg-Relationen von Preßstempel und Dorn gesteuert werden.

Diese erfindunsgemäßen Strangrohrpressen verfügen über eine Reihe von Vorteilen:
- Das hergestellte Profil kann in beliebiger Länge gefertigt werden und ist nicht an die Längendimension der Presse gebunden.
- Die Strangrohrpresse arbeitet mit einer relativ geringen Druckkraft von etwa 35 bis 80 kp/cm² auf die Stirnfläche des Stranges, wogegen Formpressen die weiche spezifische Kraft auf den gesamten Umfang erzeugen und während der gesamten Aushärtezeit aufrechterhalten werden müssen.
- Die Herstellkosten einer Strangrohrpresse betragen weniger als die Kosten einer Formpresse.
- Die Produktkosten je cm³ verpreßten Gemenge sind sehr viel geringer als bei Formpressen.

Gegenüber Naturhölzern ergibt sich bei gleich hoher bzw. größerer Biegefestigkeit der Vorteil der Vermeidung von Materialabfällen. Ebenso bilden sich gegenüber von Nutzhölzern im Lauf der Verwendung keine Risse, das Profil verdreht sich nicht und schwindet oder quillt nicht wesentlich auf, es ist also in seinen Dimensionen wesentlich konstanter. Die Herstellkosten sind deutlich geringer als bei Naturholz.

Die Erfindung geht weiter von der Erkenntnis aus, daß die Festigkeit von verpreßten Kleinteilen, insbesondere Holzkleinteilen mit Bindemitteln im Gegensatz zu natürlich gewachsenem Holz dann am größten ist, wenn sie so stark verdichtet werden, daß sie sich plastisch und bleibend verformen und dicht an dicht im verpreßten Gemenge liegen, aber ihre Faserstruktur erhalten bleibt und sie nicht ins Fließen gelangen. Der Dorn ist dergestalt zu bewegen, daß sein Ende am Beginn der Aushärtezone steht. Danach wird durch Vergrößerung des sich in diesem Arbeitsgang in der Längsrichtung nicht bewegenden Dornes die gewünschte endgültige Verdichtung erreicht. Die Querschnittsvergrößerung erfolgt in der Länge des mit dem Preßhub zu bildenden Strangteilstückes. Das sich daran im Strang anschließende Dornteil ist im Querschnitt gleich groß und etwas kleiner als das im Querschnitt erweiterte Dornteil. Nach der endgültigen Verdichtung wird der Dornquerschnitt des erweiterbaren Dornteiles soweit verringert, daß der Dorn ohne Nachverdichtung des mit dem Preßhub erzeugten Strangteiles aus dem Strang ausgezogen und in seine Endlage gebracht werden kann.

Bedingt durch die Verdichtungskennlinie der zu verdichtenden Kleinteile muß der Dorn nur geringfügig vergrößert werden. Entsprechend dieser Vergrößerung ergibt sich die endgültige Verdichtung und das spezifische Gewicht, das von der geringsten notwendigen Verdichtung, die zum Einbringen des vorverdichteten Gemenges in den Aushärtekanal bzw. zum Umlegen der Kleinteile parallel zur Preßrichtung notwendig ist, bis zur Fließgrenze des Werkstoffes wählbar, einstellbar und mit jedem Hub reproduzierbar ist.

Der besondere Vorteil der dreistufigen Verdichtung, Vorverdichtung durch Preßstempel, Weiterverdichtung durch Preßstempel und Dorn mit vorhergehenden Umlegen der Kleinteile, der Außenschicht quer zur Preßrichtung und endgültigen Verdichtung durch Querschnittsvergrößerung liegt in der idealen Verfilzung der Kleinteile mit orientierter Außenschicht was die bestmögliche Befestigung und Elastizität ergibt.

Da die Dicke der orientierten Außenschicht durch die Verkleinerung von Füll- und Preßraum auf den Aushärtekanal bestimmt wird, ist es selbstverständlich möglich, die Verdichtung auch zweistufig ohne Umlegen der Teile der Außenschicht durchzuführen. Hierbei wird das Gemenge durch den Preßstempel vorverdichtet und nachfolgend durch Querschnittserweiterung endgültig verdichtet und ausgepreßt. Ebenso lehrt die Erfindung, das durch den Preßstempel vorzuverdichtende Gemenge durch Bewegung von Preßstempel und Dorn in den Aushärtekanal zu bringen, und nachfolgend durch Querschnittserweiterung des Dornes endgültig zu verdichten. Dies kann insbesondere dann von Vorteil sein, wenn das zu erzeugende Produkt mehr auf Druck als auf Biegefestigkeit beansprucht wird.

Das Maß der Vergrößerung des Dornes muß bezogen auf sein Profil selbstverständlich nicht gleich groß sein. Vielmehr lehrt die Erfindung, die Querschnittsvergrößerung der Wandstärke und der Belastungsart des Stranges anzupassen und damit in jedem Punkt des Strangquerschnitts eine gleiche oder, wenn dies vorteilhaft ist, eine verschiedene Verdichtung zu erzeugen. Weiter beschränkt sich die Erfindung nicht auf einen Dorn, sondern sieht entsprechend dem Profil des Stranges auch zwei oder mehrere Dorne vor, die gleiche oder verschiedene Querschnitte besitzen können.

Die Dorne können verschieden vergrößert werden und die Vergrößerung kann nicht nur gleichzeitig, sondern auch zeitlich versetzt erfolgen. Dadurch ist es möglich, besonders dünnwandige, mit Rippen versteifte Profile, wie z.B. Fenster oder Türprofile herzustellen, die eine hohe Schlag-, Biege- und Druckfestigkeit besitzen, sich nicht verziehen oder verwerfen und im Gegensatz zu Kunststoffprofilen temperaturunempfindlich sind. Zudem wird das Werkstück kostengünstiger erzeugt und besteht aus einem natürlich nachwachsenden Werkstoff, dessen Verarbeitung weitgehend frei von Umweltproblemen ist.

Die Vergrößerung des Dornes kann durch ein oder mehrere Zug- oder Druckteile erfolgen. Dabei wird der Teil des Dornes, der im Hohlraum des mit dem Preßhub erzeugten Strangteiles liegt und bei der endgültigen Verdichtung mit dem gesamten Dorn in Längsrichtung nicht bewegt wird, durch Längsbewegung der Zug- oder Druckteile gegen die Wände des Hohlraumes gepreßt und verdichtet somit das Strangteilstück auf das endgültige Maß. Wenn es erforderlich ist, werden die Teile dergestalt bewegt, daß sich die Reibung verringert und der Dorn aus dem Strang ausgezogen und in seine Ausgangsstellung bewegt wird, ohne das Strangteil nachzuverdichten. Bei Ausführungen mit mehreren Dornen sieht die Erfindung vor, die Dorne gemeinsam einzeln oder in Gruppen mit oder ohne Bewegung der Zug- oder Druckteile in den Dornen auszuziehen, um eine Nachverdichtung zu vermeiden.

Ebenso werden die Dorne bei entsprechenden Strangprofilen nicht gleichzeitig oder einzeln oder in Gruppen zeitlich versetzt im Querschnitt vergrößert. Dies ist bei diesen Strangprofilen notwendig, damit die Dornschwerpunkte ihre Lage im Strangquerschnitt beibehalten. Als besonders vorteilhaft und wirtschaftlich hat es sich erwiesen, da keine mechanischen Reibverluste auftreten und die endgültige Verdichtung sehr schnell erfolgen kann, den Dorn in dem im Querschnitt erweiterbaren Bereich im Querschnitt elastisch auszubilden. Die Querschnittserweiterung erfolgt hierbei beispielsweise durch Druckbeaufschlagung mit einem flüssigen Medium. Im drucklosen Zustand entspricht der Querschnitt dem sich preßstempelseitig anschließenden Dornteil. Durch den Druck des Mediums wird der Querschnitt dergestalt erweitert, daß das Strangteilstück seine endgültige Verdichtung erreicht. Wenn es erforderlich ist, wird der Druck des Mediums soweit verringert, daß der Dorn aus dem Strang ausgezogen werden kann, ohne das mit den Preßhub erzeugte Strangteil nachzuverdichten.

Weiter ist vorgesehen, das elastische Dornteil mit einer beispielsweise metallischen Schutzschicht zu versehen, die es gegen ein Eindringen von Teilen des Gemenges schützt und wenn dies erforderlich ist, die Reibung gegen den Strang verringert. Erfindungsgemäß werden die im Querschnitt nicht erweiterbaren Dornteile durch ein zug- oder druckfestes Element miteinander verbunden. Der durch Druck erweiterbare Mantel kann durch Stützelemente in Preßrichtung gesichert werden. Selbstverständlich können die Dorne beheizt werden. Dieses kann mit einem flüssigen Medium oder durch eine elektrische Widerstandsheizung erfolgen.

Ein weiterer Gedanke der Erfindung liegt darin, die Dorne nach außen mit gewölbten Flächen zu gestalten. Das ist vorteilhaft im Hinblick auf die Verdichtung, die Steuerungsfähigkeit der Strangrohrpresse, dem Aufquellverhalten des noch nicht oder noch unzureichend abgebundenen Strangteils und der Bewegbarkeit des Stranges im Aushärtekanal. Je weniger der Strang durch sein Bindemittel abgebunden hat, desto mehr quillt er auf. Dieses Aufquellen wird durch die Wände des Aushärtekanals nach außen verhindert. Wird die Quellkraft aber zu groß, klemmt der Strang im Aushärtekanal und kann nicht mehr herausgepreßt werden. Ebenso könnte der Dorn klemmen, wenn der erweiterbare Querschnitt nach der endgültigen Verdichtung nicht um ein notwendiges Maß verkleinert würde. Bei der Verkleinerung des Dornquerschnittes versucht das verdichtete Gemenge nach innen, also in den vom Dorn gebildeten Hohlraum zu quellen und den Querschnitt des Hohlraumes zu verringern. Die Randschicht zum Hohlraum verhält sich bei erfindungsgemäßer Gestaltung des Dornes aber quasi wie ein Gewölbe. Sie wird durch das Quellen weiter verdichtet und bildet einen zunehmenden Widerstand gegen eine Querschnittsverkleinerung bis sich die Quell- und Verdichtungskräfte im Gleichgewicht befinden. Das Maß der Verkleinerung ist bedingt durch die Verdichtungskennlinie des Werkstoffes sehr gering. Eine Verschlechterung der Oberfläche ist in der Praxis nicht oder kaum feststellbar.

Es wurde festgestellt, daß ein bedeutender Anteil der Quellkräfte durch den entgegen wirkenden Widerstand der Querschnittsverkleinerung eliminiert wird, und damit die restliche Quellkraft auf die Außenflächen des Stranges dergestalt gering ist, daß die Steuerungsfähigkeit der Verdichtung und der Strangrohrpresse erhalten bleibt und das spezifische Gewicht genau einstellbar, wählbar und mit jedem Preßhub reproduzierbar ist.

Die Einzelheiten der Erfindung sind systematisch und beispielshaft in den Zeichnungen dargestellt, es zeigen:
- Fig. 1: einen Längsschnitt durch eine Strangpreßvorrichtung in den Linien II-II-II-II der Figur 2
- Fig. 2: einen Querschnitt in der Linie I-I der Figur 1
- Fig. 3: eine Einzelheit innerhalb des Kreises III in Figur 1
- Fig. 4: einen schematischen Längsschnitt durch eine Strangrohrpreßvorrichtung nach der Linie I-I gemäß Figur 5
- Fig. 5: einen Querschnitt nach der Linie II-II gemäß Figur 4
- Fig. 6: einen Längsschnitt durch eine Strangrohrpreßvorrichtung, in der das Gemenge vorverdichtet ist
- Fig. 7: einen Längsschnitt durch eine Strangpreßvorrichtung, in der das Gemenge weiterverdichtet ist,
- Fig. 8: einen Längsschnitt durch einen Strangrohrpreßvorrichtung, in der das Gemenge endgültig verdichtet ist
- Fig. 9: einen Längsschnitt durch einen Dorn
- Fig. 10: einen Querschnitt durch einen Dorn auf der Linie I-I gemäß Fig. 9
- Fig. 11: einen Querschnitt durch einen Dorn
- Fig. 12: ein Strangprofil
- Fig. 13: ein Strangprofil
- Fig. 14: ein Strangprofil
Die Figur 1 zeigt einen versetzten Längsschnitt durch eine Strangpreßvorrichtung 1. Aus dem Einlaufschacht einer Befüllvorrichtung 2 für Strangpressen wird das Gemenge durch den Schließschieber 3 über Füll- und Preßraum 4 transportiert, in den es im freien Fall fällt. Danach wird der Füll- und Preßraum 4 durch den Schließschieber 3 verschlossen und das Gemenge durch den Preßstempel 5 bei stehendem Dorn 6 auf eine gewünschte Vorverdichtung, z.B. 30 %, verdichtet. Durch die gemeinsame Bewegung von Dorn 6 und Preßstempel 5 wird das vorverdichtete Strangteilstück in den Aushärtekanal 7 geführt und der sich im Aushärtekanal 7 befindliche Strang entsprechend weit ausgepreßt. Solange, bis der Preßstempel 5 das vordere Ende des Füll- und Preßraumes 7 erreicht, wird der Dorn 6 in der Weise bewegt, daß der Abstand zwischen dem hinteren Ende des Stranges 10, das dabei in der Höhe des hinteren Ende 12 des Aushärtekanals 7 liegt, und der Stirnfläche 11 des Preßstempels 5 gleich bleibt.

Von vorderen Ende 9 des Füll- und Preßraumes 4 verkleinert sich der Querschnitt über die umlaufenden schrägen Flächen 13 mit dem Radius 14 auf das Querschnittsmaß des Aushärtekanales 7. Beim Überfahren dieser Verkleinerung durch das vorverdichtete Gemenge werden die Teile an der Außenschicht parallel zu den Außenflächen umgelegt. Dabei werden die Teile des Gemenges, bedingt durch den Grad der Vorverdichtung nicht abgeknickt oder geknickt, sondern behalten ihre Festigkeit bei.

Die Dicke der Außenschicht wird erfindungsgemäß durch das Maß der Verkleinerung bestimmt. Es können also bei gleicher Gesamtverdichtung bzw. Gesamtwichte Stränge mit verschiedener Festigkeit erzeugt werden. Bei biegebelasteten Bauteilen, z. B. tragenden Balkenprofilen, wird man bei niederer Gesamtverdichtung und Wichte eine höhere Biegefestigkeit wählen, bei druckbeanspruchten Bauteilen, z. B. Palettenklötzen, entsprechend eine höhere Gesamtverdichtung mit höherer Druckfestigkeit.

Dieses Umlegen in teilweise verdichtetem Zustand ergibt, neben der höheren Verdichtung der Außenschicht des Stranges bei der endgültigen Verdichtung, die erfindungsgemäße hohe Biege- und Biegebruchfestigkeit des Stranges.

Sobald der Preßstempel 5 das hintere Ende 9 des Aushärtekanals 7 - in seine vorbestimmte vordere Endlage sich bewegend - überfährt, wird der Dorn 6 dergestalt bewegt, daß der gewünschte endgültige Verdichtungsgrad erhalten wird. Damit ist das mit dem Preßhub erzeugte Strangteilstück fertiggestellt. Durch die Haftreibung zwischen Dorn 6 und Strang 8 wird der Strang und der Preßstempel 5 durch den Dorn 6 soweit zurückgezogen, daß sich die Stirnfläche 11 des Preßstempels 5 und das Ende 10 des Stranges 8 am hinteren Ende 12 des Aushärtekanals 7 befinden. In dieser Stellung bleibt der Preßstempel 5 stehen und mit Überwindung der Haftreibung wird der Dorn 6 aus dem Strang 8 herausgezogen und in seine Ausgangsstellung gefahren. Danach fährt der Preßstempel 5 in seine Ausgangsstellung und beendet den Preßakt.

Selbstverständlich beschränkt sich die Erfindung nicht auf die Verwendung des Dornes. Vielmehr kann eine beliebige Anzahl von Dornen Anwendung finden, die an beliebiger Stelle durch den Füll- und Preßraum 4 in den Aushärtekanal 7 ragen können.

Bei Verwendung von mehreren Dornen kann die Haftreibung zwischen den Dornen und den Strang dergestalt groß werden, daß beim Ausziehen der Dorne aus dem Strang eine Nachverdichtung erfolgt. In Fällen, in denen keine Nachverdichtung erfolgen soll, sieht die Erfindung vor, die Dorne nicht gemeinsam, sondern einzeln oder nur eine bestimmte Anzahl von Dornen gleichzeitig aus dem Strang auszuziehen. Weiter lehrt die Erfindung, die Dorne zur Vergrößerung oder verkleinerung der Reibung sich in der Länge oder Teile der Länge konisch oder keilförmig vergrößernd oder verkleinernd auszuführen. Bei Veränderung des oder der Dornenquerschnitte kann auch entlang von nicht geraden Linien erfolgen.

Beim im Fig. 4 dargestellten Ausführungsbeispiel wird ein Palettenklotzprofil mit zwei Hohlräumen erzeugt. An die Traverse 15 des Füll- und Preßraumes 16 mit der Preßdüse 17 an die sich der Aushärtekanal 18 anschließt, sind zwei Preßzylinder 19, 19' mit ihren Kolbenstangen 20, 20' angehängt. Der Strangrohrpreßstempel 21 ist über die Zylindertraverse 22 mit den Preßzylindern 19, 19' verbunden. Beim Preßhub verdichtet der Strangrohrpreßstempel 21, angetrieben durch die Preßzylinder 19, das Gemenge im Füll-und Preßraum 16 und preßt es um die Länge des mit dem Preßhub erzeugten Strangteiles mit dem bereits in den vorhergehenden Hüben erzeugten Strang 23 in den Aushärtekanal 18 aus. Der Strangrohrpreßstempel 21 läuft dabei über die Dorne 24, 24', welche über eine Dorntraverse 25 mit den Dornhaltezylinder 26 in Preßrichtung beweglich geführt sind.

Hat der Strangrohrpreßstempel 21 das Gemenge im Füll- und Preßraum 16 auf seine endgültige Verdichtung verpreßt, laufen die Dorne 24, 24' in Preßrichtung mit. Die Höhe der Verdichtung wird über den Druck im Dornhaltezylinder 26 bestimmt, der durch ein an den Zylinder angebautes, oder mit Leitungen angeschlossenes Druckbegrenzungsventil in der Größe genauestens wählbar, einstellbar und mit jedem Takt reproduzierbar ist. Erreicht der Strangrohrpreßstempel 21 seine vordere Endlage, bleibt er stehen, und wird gegen ein Zurückschieben durch den Strang 23 mit einem hydraulischen Sperrventil, das an die Preßzylinder 19, 19' angeschlossen ist, abgesichert. Die Dorne 24, 24', die mit der Länge des neugebildeten Strangteiles mitgelaufen sind, werden durch den Dornhaltezylinder 26 in ihre Ausgangsstellung zurückgezogen. Anschließend fährt der Strangrohrpreßstempel 21 in seine Ausgangsstellung zurück.

In Figur 5 ist das Profil des Stranges 23 dargestellt, das durch die Begrenzungswände 27 und den Schließschieber 28 und die Dorne 24, 24' gebildet wird. Der Schließschieber 28 wird durch einen Hubgeber 29 hin und her bewegt und ermöglicht mit seiner Durchtrittsöffnung 30, daß das Gemenge aus dem Einfüllschacht 31 in den Füll- und Preßraum 16 im freien Fall fällt.

Im Ausführungsbeispiel der Figur 6, einem Längsschnitt durch einen Strangrohrpreßvorrichtung, ist das Gemenge 32 im Füll- und Preßraum 33 durch den Preßstempel 34 vorverdichtet, wobei der Füll- und Preßraum 33 durch den Schließschieber 35 verschlossen ist.

Das im Querschnitt erweiterbare Dornteil 36 ist nicht erweitert und besitzt den Querschnitt des sich preßstempelseitig anschließenden Dornteiles 37. Im Aushärtekanal 38 befindet sich der Strang 39 und darin das nicht erweiterbare aushärtekanalseitige Dornteil 40.

Während der Vorverdichtung steht der Dorn 41 in seiner Ausgangslage. Die Höhe der Vorverdichtung kann über den Weg oder die Preßkraft des Preßstempels 34 bestimmt werden.

In Figur 7 ist der nächste Verdichtungsvorgang dargestellt. Durch Bewegung von Preßstempel 34 und Dorn 41 wurde das Gemenge unter Umlegen der Kleinteile seiner Außenhaut über die Verkleinerung 42 zwischen dem Füll- und Preßraum 33 und dem Aushärtekanal 38 auf oder nahezu auf seine endgültige Länge weiter verdichtet und dergestalt bewegt, daß am Ende dieses Arbeitsschrittes das Ende 43 des Strangteiles 44 am Anfang 45 des Aushärtekanals 38 steht. Das erweiterte Dornteil 36 ist im nicht erweiterten Zustand und befindet sich im Strangteil 44.

In Figur 8 ist das mit dem Preßhub erzeugte Strangteil 44 fertiggestellt und hat den Strang um seine Länge verlängert. Die endgültige Verdichtung erfolgt durch Querschnittserweiterung des Dornteiles 36. Um ein Ausziehen des Dornes 41 ohne Nachverdichten des mit dem Preßhub erzeugten Strangteilstückes 44 in seine Endlage zu ermöglichen, erfolgte die Querschnittserweiterung des Dornteiles 36 auf einen größeren Querschnitt als den des im Strang 39 befindlichen Dornteiles 40. Diese Querschnittserweiterung wurde auf mindestens den Querschnitt des Dornteiles 40 nach der endgültigen Verdichtung vor dem Ausziehen des Dornes 41 zurückgenommen.

In Figur 9 ist ein Längsschnitt durch einen Dorn 41 dargestellt. Das im Querschnitt erweiterbare Dornteil 36 ist auf den Querschnitt des aushärtekanalseitigen Dornteiles 40 bzw. etwas größer erweitert und zwischen diesem und dem preßstempelseitigen Dornteil 37 dergestalt gehalten, daß es nicht oder nicht wesentlich längsbeweglich ist. Die Erweiterung erfolgte über den Zugkeil 46. Im nicht erweiterten Zustand entspricht der Querschnitt des Dornteiles 37 dem des Dornteiles 36. Das erweiterbare Dornteil 36 kann aus einem plastischen Werkstoff gefertigt werden oder wenn es nicht plastisch ausgeführt ist, mit Dehnschlitzen gefertigt werden.

Ein Querschnitt auf der Linie I-I gemäß Figur 9 ist in Figur 10 dargestellt. Für das Beispiel wurde ein runder Dorn gewählt, der durch eine elektrische Widerstandsheizung 47 beheizt wird. Die Stromzuführung erfolgt hierbei durch die Bohrung 48. Das elastische, jedoch nicht oder fast nicht komprimierbare Dornteil 36 ist mit einer, beispielsweise metallischen Schutzschicht 49 versehen, die das Eindringen von Teilen des Gemenges verhindert und die Reibung herabsetzt.

Figur 11 zeigt einen Längsschnitt durch einen Dorn 41, in dem die Erweiterung des Dornteiles 36 unter Druckbeaufschlagung mit einem flüssigen Medium im Hohlraum 57 erfolgt. Hierbei ist die aufgebrachte Schutzschicht 49, die die Reibung herabsetzt und das Eindringen von Teilen des Gemenges verhindert, längsstabil ausgeführt und vermeidet, daß sich das schlauchartige Element 50 bei Druckbeaufschlagung unzulässig stark über die ggf.. abgerundeten Ecken 52, 52' legt. Ebenfalls ist die Schutzschicht 49 dergestalt längsstabil, daß sie die Reibkräfte des Stranges 39 beim Ausziehen des Dornes 41 überwinden kann.

Selbstverständlich beschränkt sich die Erfindung nicht auf die benannten Arten der Erweiterung des Dornteiles 36 sondern lehrt, daß die Vorteile der Erfindung auch mit anderen Arten der Querschnittserweiterung erreicht werden können.

Figur 12 stellt den Querschnitt eines Profiles dar, das beispielsweise als Wandelement im Hausbau verwendet werden kann. Vorteilhaft ist hier die Leichtbauweise mit großem Abstand der Außenfläche 53 mit orientierten Spänen. Die Querschnittserweiterung erfolgte hier von der Linie 54 auf die Stranginnenwand 55.

Figur 13 zeigt ein Trägerprofil, beispielsweise für den Fertighausbau. Die endgültige Verdichtung wird auch hier durch die Erweiterung der Dorne von den Linien 54 auf die stranginnenwände 55 ausgeführt. Im Ausführungsbeispiel sind nur die beiden Außenflächen 53 orientiert.

Figur 14 stellt beispielsweise ein Fenster oder Türprofil dar, in dem alle Außenflächen orientiert sind. Die endgültige Verdichtung wurde durch Erweiterung des Dornes von den Linien 54 auf die Stranginnenwände 55 durchgeführt.

Bei den Profilen der Figur 13 und Figur 14 sind die stranginnenwände mit in den Strang gewellten Innenflächen ausgebildet, um den Quelldruck abzustützen.

## Patentansprüche

1. Verfahren zum Strangpressen oder Strangrohrpressen eines Gemenges aus pflanzlishen Kleinteilen mit Bindemitteln, wobei das Gemenge durch einen Preßstempel (5) unter Verdichtung von einem Füll- und Preßraum (4) in einen Aushärtekanal (7) gepreßt wird und dabei sowohl die Haftreibung zwischen Strangaußenwand und Aushärtekanalinnenwand als auch Stranginnenwand und Dorn (6) benutzt wird, um den letzten Teil des entstehenden Stranges im Aushärtekanal (7) zu halten,
**dadurch gekennzeichnet**, daß
a) ein axial in Preßrichtung beweglicher Dorn (6, 24, 41) unabhängig vom Preßstempel (5, 34) während der Bewegung und während des Stillstandes des Preßstempels, in Abhängigkeit vom steuerbaren Verdichtungsgrad des Gemenges, in Preßrichtung des Preßstempels oder entgegen dieser Bewegungsrichtung bewegt wird und zumindest im letzten Teil des Preßhubes über die dann ausreichend große Haftreibung am Strang (8, 23, 39) in den Aushärtekanal (7, 18, 38) mitgeschleppt wird, wobei eine gesteuerte Bremsverzögerung erfolgt
und der den Hohlraum des Stranges bildende Dorn während des Preßhubs bis zum Erreichen der endgültigen Verdichtung durch eine einstellbare und während des Preßhubs veränderliche Kraft, in seiner hinteren Endstellung gehalten wird, wodurch ein haftreibungsbedingtes Stillsetzen des Stranges erfolgt;
b) das Gemenge im Füll- und Preßraum (4, 16) durch Bewegen des Preßstempels (5, 34) verdichtet wird, und nach Erreichen der gewünschten Verdichtung der Dorn (6, 24, 41) derart bewegt wird, daß der erwünschte Endverdichtungsgrad erzielt und der bereits verpreßte Strang aus dem Aushärtekanal (7, 18, 38) ausgepreßt wird:
c) nach dem Preßvorgang der Dorn (6, 24, 41) und mit ihm der gepreßte Strang (8, 23, 39) sowie der Preßstempel (5, 34) infolge der Haftreibung zwischen Dorn und Strang, so weit zurückgezogen werden, bis die Stirnfläche (11) des Preßstempels und damit das Ende des Stranges den Füll- und Preßraum (4, 16, 33) erreichen; daß danach der Stempel angehalten und der Dorn bis in seine Ausgangslage zurückgezogen wird, und anschließend der Preßstempel ebenfalls in seine Ausgangsstelle zurückbewegt wird und den Füll- und Preßraum zum Neubefüllen freigibt, wobei nach Erreichen der endgültigen Verdichtung die den Dorn haltende Kraft so verändert wird, daß trotz der Änderung der Reibung zwischen dem Strang und den Wänden der Preßdüse (17) des Aushärtekanals, durch den Übergang von der Haftung in die Gleitung, die Preßkraft des Preßstempels in etwa gleich groß bleibt;
d) der Strang durch die Haftreibung so auf den Dorn gespannt ist, daß der Strang nicht federt und so das Bindemittel im Zustand besonderer Ruhe abbindet.

2. Verfahren nach Anspruch 1,
**dadurch gekennzeichnet**, daß der Preßstempel (5, 34) das Gemenge unter Beibehaltung des Verdichtungsgrades, durch entsprechende Bewegung des Dornes (6, 24, 41) aus dem Füll- und Preßraum (4, 16, 33) in den Aushärtekanal (7, 18, 38) preßt, bis der Preßstempel das Ende des Füll- und Preßraumes erreicht, und dann weiter in den Aushärtekanal gedrückt wird, bis er eine vorbestimmte Stellung erreicht, und daß während dieses Preßabschnittes im Aushärtekanal der Dorn derart mitbewegt wird, daß der Verdichtungsgrad konstant bleibt und eine gleichmäßige Nachverdichtung des vorverdichteten Gemenges eintritt.

3. Verfahren nach Anspruch 1 oder 2,
**dadurch gekennzeichnet**, daß die Teile an den äußeren Flächen des im Füll- und Preßraum (4, 16, 33) vorverdichteten Gemenges, beim Übergang in den Aushärtekanal (7, 18, 38) dadurch umgelegt werden, daß der Aushärtekanal einen kleineren Querschnitt besitzt.

4. Verfahren nach Anspruch 3,
**dadurch gekennzeichnet**, daß das Umlegen der Teile an den äußeren Flächen des vorverdichteten Gemenges in der Weise erfolgt, daß, bedingt durch den Grad der Vorverdichtung, die Teile des vorverdichteten Gemenges nicht geknickt werden und ihre Festigkeit behalten.

5. Verfahren nach Anspruch 3 oder 4,
**dadurch gekennzeichnet**, daß die parallel zu den Außenflächen umgelegten Teile des Gemenges eine höher verdichtete Außenschicht bilden und der Strang in seiner Festigkeit und Belastbarkeit verbessert wird.

6. Verfahren nach einem der Ansprüche 1 bis 5,
**dadurch gekennzeichnet**, daß die Dicke der höher verdichteten Außenschicht durch das Maß der Verkleinerung (13, 14) zwischen dem Ende des Füll- und Preßraumes (9) und dem Beginn des Aushärtungskanals (12) bestimmt wird.

7. Verfahren nach einem der Ansprüche 1 bis 6,
**dadurch gekennzeichnet**, daß der Dorn (6, 24, 41) beheizbar ist und, durch seine Länge bedingt, einen wesentlichen Anteil der Aushärteenergie in den Strang (8, 23, 39) überträgt.

8. Verfahren nach einem der Ansprüche 1 bis 7,
**dadurch gekennzeichnet**, daß das vor- und weiterverdichtete Gemenge durch Querschnittsvergrößerung des Dornes (41) zusätzlich verdichtet wird, und damit das Gemenge seine endgültige, wählbare, einstellbare und mit jedem Hub reproduzierbare Dichte bzw. spezifisches Gewicht erlangt.

9. Verfahren nach Anspruch 8,
**dadurch gekennzeichnet**, daß das Gemenge durch Bewegung des Preßstempels (34) vorverdichtet wird, durch Preßstempel und Dorn (41) in dieser Verdichtung in den Aushärtekanal (38) gelangt und in diesem durch Bewegung von Preßstempel und Dorn so weiterverdichtet wird, bis es seine endgültige Länge erhält und durch Querschnittserweiterung des Dornes sein endgültiger Verdichtungsgrad erzielt wird.

10. Verfahren nach Anspruch 8 oder 9,
**dadurch gekennzeichnet**, daß die Verdichtung durch Querschnittserweiterung des Dornes (41) von der niedrigstmöglichen Verdichtung, die zum Umlegen der Kleinteile der Außenschicht des Gemenges parallel zur Preßrichtung notwendig ist, bis zur Fließgrenze des Werkstoffes wählbar, einstellbar und mit jeden Preßakt reproduzierbar ist.

11. Verfahren nach einem der Ansprüche 1 bis 10,
**dadurch gekennzeichnet**, daß der eingesetzte Dorn (41) von einem erhitzten, flüssigen oder gasförmigen Medium durchströmt wird.

12. Vorrichtung zur Durchführung des Verfahrens nach Anspruch 1 bis 11, mit Preßstempel (5), Füll- und Preßraum (4), Aushärtekanal (7) und Dorn (6) sowie mit erforderlicher Antriebstechnik für den Preßstempel,
**dadurch gekennzeichnet**, daß ein axial beweglicher, mit Antriebstechnik versehener Dorn (6, 24, 41) im Füll- und Preßraum (4, 16, 33) durch den Preßstempel (5, 34) hindurchgeführt ist und über den Füll-und Preßraum hinaus in den Aushärtekanal (7, 18, 38) ragt, wobei der Dorn in einer derartigen Länge ausgebildet ist, daß die Haftreibung zwischen Dorn und Strang (8, 23, 39) größer als die Preßkraft, abzüglich der auf die Außenfläche des Stranges wirkenden Reibkräfte ist, und daß eine variable Querschnittserweiterung des Dornes (41) vorgesehen ist.

13. Vorrichtung nach Anspruch 12,
**dadurch gekennzeichnet**, daß mehrere Dorne (6, 24, 41) vorgesehen sind, die beliebige Querschnitte und Längen besitzen.

14. Vorrichtung nach Anspruch 12 oder 13,
**dadurch gekennzeichnet**, daß der oder die Dorne (6, 24, 41) in ihrer Länge bzw. in Teilen ihrer Länge, keilförmig oder konisch veränderbar ausgeführt sind, und/oder ihre Querschnitte entlang nicht-gerader Linien veränderbar sind.

15. Vorrichtung nach einem der Ansprüche 12 bis 14,
**dadurch gekennzeichnet**, daß der Dorn (6, 24, 41) zur Erhöhung oder Verringerung der Reibung zwischen dem Dorn und dem Strang (8, 23, 39) in der Länge veränderbar ist, so daß sich das Profil in nicht-geraden Außenlinien ändert.

16. Vorrichtung nach einem der Ansprüche 12 bis 15,
**dadurch gekennzeichnet**, daß zwei oder mehrere Dorne Hohlräume mit einen speziellen Profil bilden.

17. Vorrichtung nach einem der Ansprüche 12 bis 16,
**dadurch gekennzeichnet**, daß der Dorn (41) in dem Teil seiner Länge erweitert wird, der in den mit den Preßraum (33) gebildeten Strangteil (44) liegt.

18. Vorrichtung nach Anspruch 12 oder 17,
**dadurch gekennzeichnet**, daß die Querschnittserweiterung des Dornes (41) durch längsbewegliche Zugkeile (46) erfolgt.

19. Vorrichtung nach Anspruch 18,
**dadurch gekennzeichnet**, daß der Querschnitt des erweiterbaren Dornteiles (36) druckelastisch ist.

20. Vorrichtung nach Anspruch 19,
**dadurch gekennzeichnet**, daß der Querschnitt des Dornes (41) durch den Druck eines flüssigen oder gasförmigen Mediums erweiterbar ist.

21. Vorrichtung nach Anspruch 19 oder 20,
**dadurch gekennzeichnet**, daß der druckelastische Dornteil (36) mit einer Schutzschicht (49) versehen ist, die das Eindringen von Teilen des Gemenges verhindert.

22. Vorrichtung nach einem der Ansprüche 12 bis 21,
**dadurch gekennzeichnet**, daß die Dorne zur Abstützung des Stranges gegen den Quelldruck oval gefertigt sind.

23. Vorrichtung nach einen der Ansprüche 12 bis 22,
**dadurch gekennzeichnet**, daß die Dorne zur Abstützung des Quelldruckes mit gewölbten Außenflächen versehen sind.

## Claims

1. Method of bar or tube extrusion of a mixture of vegetable particles with binding agents, wherein the mixture is pressed and thereby compacted by a ram (5) from a charging and compaction compartment (4) into a setting passage (7), wherein both the static friction between the outside wall of the strand and the inside wall of said setting passage and also between the inside wall of the strand and a mandrel (6) is utilized for holding the last part of the strand so produced in said setting passage (7),
**characterized in** that
(a) independently of said ram (5, 34), during the movement and standstill of said ram, as a function of the controllable degree of compaction of said mixture, a mandrel (6, 24, 41) axially mobile in the extruding direction is moved in the extruding direction of said ram or in opposition to this direction of movement, and that, at least during the last part of the compaction stroke, said mandrel is entrained into said setting passage (7, 18, 38) through the static friction on said strand (8, 23, 39), which is then sufficiently great, with a controlled deceleration taking place, and that during the compaction stroke until the final compaction degree has been achieved by an adjustable force which may be varied during the compaction stroke, said mandrel forming the cavity of said strand is retained in its rear end position, which causes the standstill of the strand due to static friction;
(b) said mixture is compacted in said charging and compaction compartment (4, 16) by the movement of said ram (5, 34), and that upon achievement of the desired compaction degree said mandrel (6, 24, 41) is moved in such a way that the desired degree of final compaction will be achieved and the strand already compacted will be expelled from said setting passage (7, 18, 38);
(c) following the extruding operation, said mandrel (6, 24, 41), and along with it the extruded strand (8, 23, 39) as well as said ram (5, 34), are retracted, as a result of static friction between said mandrel and the strand, until the face side (11) of said ram and hence the end of the strand reach said charging and compaction compartment (4, 16, 33); that thereupon said ram is stopped and said mandrel is retracted into its initial position, whereupon said ram is equally returned into its initial position so as to release said charging and compaction compartment for a further charging operation, with the force retaining said mandrel upon achievement of the final degree of compaction being so varied that despite the change of friction between said strand and the walls of said extruder orifice (17) of said setting passage, on account of the conversion of static friction into sliding friction, the pressing force of said ram remains approximately the same;
(d) said strand is clamped onto said mandrel by the static friction in such a way that the strand does not resiliently yield and that said binding agent may set in a condition of special rest.

2. Method according to Claim 1,
**characterized in** that said ram (5, 34) urges said mixture with an appropriate movement of said mandrel (6, 24, 41) from said charging and compaction compartment (4, 16, 33) into said setting passage (7, 18, 38), while the degree of compaction is maintained, until the ram reaches the end of said charging and compaction compartment, and that subsequently said ram is pressed into said setting passage until it has reached a specified position, and that during this compaction step in said setting passage said mandrel is so entrained that the degree of compaction remains constant and that a uniform subsequent compaction of the pre-compacted mixture will occur.

3. Method according to Claim 1 or 2,
**characterized in** that the particles contained on the outside surfaces of the mixture pre-compacted in said charging and compaction compartment (4, 16, 33) are bent during their passage into said setting passage (7, 18, 38) on account of the fact that said setting passage presents a smaller cross-sectional area.

4. Method according to Claim 3,
**characterized in** that the particles at the outside surfaces of said pre-compacted mixture are bent in such a way that, as a function of the degree of pre-compaction, the parties in the pre-compacted mixture will not be bent off and retain their strength.

5. Method according to Claim 3 or 4,
**characterized in** that those particles of the mixture, which are bent to extend in parallel to the outside surfaces, constitute an outside layer presenting a higher degree of compaction, and that the strength and load-bearing capacity of the strand are improved.

6. Method according to any of Claims 1 to 5,
**characterized in** that the thickness of said more strongly compacted outside layer is defined by the measure of reduction (13, 14) between the end of said charging and compaction compartment (9) and the beginning of said setting passage (12).

7. Method according to any of Claims 1 to 6,
**characterized in** that said mandrel (6, 24, 41) is heatable and, as a result of its length, transfers a substantial proportion of the setting energy into said strand (8, 23, 39).

8. Method according to any of Claims 1 to 7,
**characterized in** that said pre-compacted and further compacted mixture is subject to additional compaction by way of an enlargement of the cross-section of said mandrel (41), so that the mixture reaches its final, selectable, adjustable density or specific weight, respectively, which can be reproduced for each stroke.

9. Method according to Claim 8,
**characterized in** that the mixture is pre-compacted by the movement of said extruding ram (34), arrives in said charging and compaction compartment (38) in the condition so compacted under the action of said extruding ram and said mandrel (41), and is subjected to a continued pre-compacton there under the movement of said extruding ram and said mandrel until it has reached its final length and until its final degree of compaction is achieved by an enlargement of the cross-section off said mandrel.

10. Method according to Claim 8 or 9,
**characterized in** that the degree of compaction is selectable, adjustable and reproducible for each compaction stroke by an enlargement of the cross-section of said mandrel (41), from the minimum compaction possible, which is required to bend the particles in the outside layer of the mixture into an orientation parallel to the extruding direction, up to the yield point of the material.

11. Method according to any of Claims 1 to 10,
**characterized in** that a heated liquid or gaseous medium flows through the employed mandrel (41).

12. Devise for carrying through the method according to Claims 1 to 11, comprising a ram (5), a charging and compaction compartment (4), a setting passage (7) and a mandrel (6), as well as the necessary mechanisms for driving said ram,
**characterized in** that an axially mobile mandrel (6, 24, 41), equipped with driving means, is passed through said charging and compaction compartment (4, 16, 33) by said ram (5, 34) and projects beyond said charging and compaction compartment into said setting passage (7, 18, 38), with said mandrel being designed to have such a length that the static friction between the mandrel and the strand (8, 23, 39) exceeds the extruding force reduced by the frictional forces acting upon the outside surfaces of said strand, and that provisions are made for a variable expansion of the cross-section of said mandrel (41).

13. Device according to Claim 12,
**characterized in** that several mandrels (6, 24, 41) are provided which present each an optional cross-section and length.

14. Device according to Claim 12 or 13,
**characterized in** that said mandrel(s) (6, 24, 41) may be designed to be variable over their length or parts of their length in a wed-shaped or conical form, and/or in such a way that their cross-sections are variable along non-linear lines.

15. Device according to any of Claims 12 to 14,
**characterized in** that said mandrel (6, 24, 41) is adapted to be variable in its length, so as to increase or reduce the friction between the mandrel and the strand (8, 23, 39), in such a way that the profile varies along non-straight outside contours.

16. Device according to any of Claims 12 to 15,
**characterized in** that two or more mandrels form cavities having a specific profile.

17. Device according to any Claims 12 to 16,
**characterized in** that said mandrel (41) is expanded in that part of its length which is located within the strand segment (44) formed by said compaction compartment (33).

18. Device according to Claim 12 or 17,
**characterized in** that the expansion of the cross-section of said mandrel (41) is achieved by means of longitudinally mobile traction wedges (46).

19. Device according to Claim 18,
**characterized in** that the cross-section of said expandable mandrel segment (36) is resilient in terms of pressure.

20. Device according to Claim 19,
**characterized in** that the cross-section of said mandrel (41) may be expanded by means of the pressure of a liquid or gaseous medium.

21. Device according to Claim 19 or 20,
**characterized in** that said pressure-resilient mandrel segment (36) is provided with a protective layer (49) which prevents the penetration of particles in the mixture.

22. Device according to any of Claims 12 to 21,
**characterized in** that said mandrels are produced to have an oval shape for supporting said strand against the swelling pressure.

23. Device according to any of Claims 12 to 22,
**characterized in** that said mandrels are provided with convex outside surfaces for supporting the swelling pressure.

## Revendications

1. Procédé pour l'extrusion ou l'extrusion à tuyaux d'un mélange de particules végétales à des liants, dans lequel le mélange est pressuré à compression par un chasse-piston (5), d'un espace de remplissage et compactage (4) dans un passage de durcissement (7), et dans lequel le frottage statique entre la paroi extérieure du boudin et la paroi intérieure dudit passage de durcissement et ainsi entre la paroi intérieure du boudin et un mandrin (6) est utilisé pour tenir au moins une partie du boudin ainsi produit dans ledit passage de durcissement (7),
**caractérisé en ce** que
(a) indépendamment dudit chasse-piston (5, 34), au cours du mouvement et l'arrêt dudit chasse-piston, en fonction du degré de compactage contrôlable dudit mélange, un mandrin (6, 24, 41) à mouvement axial en sens d'extrusion est déplacé en sens d'extrusion dudit chasse-piston ou en sens opposé à cette direction de mouvement, et en ce qu'au moins au cours de la dernière partie du cycle de compactage, ledit mandrin est entraîné dans ledit passage de durcissement (7, 18, 38) par le frottage statique sur ledit boudin (8, 23, 39), qui est ensuite suffisamment grand, à une décélération contrôlée,
et en ce qu'au cours du cycle de compactage, jusqu'à l'achèvement du degré final de compactage moyennant une force ajustable et variable durant le cycle de compactage, ledit mandrin, qui définit la cavité dudit boudin, est tenu en sa position d'extrémité arrière, ce qui cause l'arrêt du boudin en vertu du frottage statique;
(b) ledit mélange est comprimé dans ledit espace de remplissage et compactage (4, 16) par le mouvement dudit chasse-piston (5, 34), et qu'après l'achèvement dudit degré de compactage souhaité, ledit mandrin (6, 24, 41) est déplacé de façon que le degré de compactage final souhaité soit achevé et que le boudin déjà comprimé est chassé dudit passage de durcissement (7, 18, 38);
(c) après l'opération d'extrusion, les mandrin (6, 24, 41), et ensemble avec le dernier aussi le boudin extrudé (8, 23, 39) ainsi que ledit chasse-piston (5, 34), sont retirés, en vertu du frottage statique entre ledit mandrin et ledit boudin, jusqu'à ce que la face (11) dudit chasse-piston, et ainsi l'extrémité du boudin, arrivent audit espace de remplissage et compactage; (4, 16, 33); qu'ensuite ledit chasse-piston est arrêté et que ledit mandrin est retiré dans sa position de départ, après que ledit chasse-piston est également ramené dans sa position de départ pour libérer ledit espace de remplissage et compactage pour une opération de remplissage ultérieur, à la force, qui tient ledit mandrin après que le degré final de compactage, étant variée de façon que, malgré le changement du frottage entre le boudin et les parois de la filière de l'extrudeuse (17) dudit passage de durcissement, en vertu de la conversion du frottage statique dans un frottage de glissement, la force de compression dudit chasse-piston reste au même niveau environ;
(d) ledit boudin est serré sur ledit mandrin par le frottage statique de façon que le boudin ne fait pas ressort élastique, et que ledit liant peut durcir en état de repos particulier.

2. Procédé son la revendication 1,
**caractérisé en ce** que ledit chasse-piston (5, 34) bande ledit mélange à un mouvement approprié dudit mandrin (6, 24, 41) dudit espace de remplissage et compactage (4, 16, 33) dans les passage de durcissement (7, 18, 38), pendant que le degré de compactage est conservé jusqu'à ce que ledit chasse-piston arrive à l'extrémite dudit espace de remplissage et compactage, et qu'ensuite ledit chasse-piston est pressé dans ledit passage de durcissement jusqu'à un point où il arrive dans la position déterminée, et en ce qu'au cours de cette opération de compactage dans ledit passage de durcissement ledit mandrin est déplacé de façon que le degré degré de compactage reste constant et qu'un compactage homogène ultérieur dudit mélange pré-compacté soit obtenu.

3. Procédé son la revendication 1 ou 2,
**caractérisé en ce** que las particules contenues sur las faces extérieures dudit mélange pre-compacté dans ledit espace de remplissage et compactage (4, 16, 33) sont pliées au cours dur transfert dans ledit passage de durcissement (7, 18, 38) en vertu du fait que ledit passage de durcissement présente une plus petite section transversale.

4. Procédé selon la revendication 3,
**caractérisé en ce** que les particules dans les faces extérieures du mélange pré-compacté sont pliées de façon qu'en fonction du degré de pré-compactage, les particules dans le mélange pré-compacté ne sont flambées, en conservant leur résistance mécanique.

5. Procédé son la revendication 3 ou 4,
**caractérisé en ce** que ceux particules dans le mélange, qui sont pliées en parallèle aux faces extérieures, constituent une couche extérieure à un plus haut degré de compactage, et en ce que la résistance mécanique et la force portante du boudin sont augmentées.

6. Procédé son une quelconque des revendications 1 à 5,
**caractérisé en ce** que l'épaisseur de ladite couche extérieure à compactage élevé, est définie par la mesure de la réduction (13, 14) entre l'extrémité dudit espace de remplissage et compactage (9) et le début dudit passage de durcissement (12).

7. Procédé son une quelconque des revendications 1 à 6,
**caractérisé en ce** que ledit mandrin (6, 24, 41) est chauffable, et tranfère, en vertu de sa longueur, une partie essentielle de l'énergie de durcissement dans les ledit boudin (8, 23, 39).

8. Procédé selon une quelconque des revendications 1 à 7,
**caractérisé en ce** que les mélange pré-compacté et compacté ultérieurement est soumis à une opération de compactage ultérieur par élargissement de ladite section transversale dudit mandrin (41), de façon que ledit mélange atteigne sa densité ou respectivement son poids final sélectable et ajustable, qui est reproductible pour chaque cycle.

9. Procédé son la revendication 8,
**caractérisé en ce** que les mélange subit un pré-compactage par le mouvement dudit chasse-piston (34), arrive dans ledit passage de remplissage et compactage (38), en cet état de pré-compactage, sous l'action dudit chasse-piston et dudit mandrin (41), et subit là un compactage ultérieur, en vertu du mouvement dudit chasse-piston et dudit mandrin, jusqu'à ce qu'il atteigne sa longueur finale et son degré de compactage final, sous l'action d'élargissement de la section transversale dudit mandrin.

10. Procédé son la revendication 8 ou 9,
**caractérisé en ce** que le degré de compactage est sélectable, ajustable et reproductible pour chaque cycle de compactage par élargissement de la section transversale dudit mandrin (41), en partant du compactage minimal possible, qui est requis pour plier les particules dans la couche extérieure du mélange dans une orientation parallèle au sens d'extrusion, jusqu'à la limite de fluage du matériel.

11. Procédé son une quelconque des revendications 1 à 10,
**caractérisé en ce** qu'un milieu liquide ou gazeux chauffé s'écoule par le mandrin employé (41).

12. Dispositif pour réaliser le procédé selon les revendications 1 à 11, comprenant un chasse-piston (5), un espace de remplissage et compactage (4), un passage de durcissement (7) et un mandrin (6), ainsi que les mécanismes nécessaires pour entraîner ledit chasse-piston,
**caractérisé en ce** qu'un mandrin (6, 24, 41) à mouvement axial est prévu des moyens moteurs, est passé par les espace de remplissage et compactage (4, 16, 33) par les chasse-piston (5, 34), et fait saillie dudit espace de remplissage et compactage et s'étend dans ledit passage de durcissement (7, 18, 38), ledit mandrin étant conçu à une longueur telle que le frottage statique entre ledit mandrin et le boudin (8, 23, 39) sur passe la force d'extrusion réduite par les forces de frottage qui sont actives sur les faces extérieures dudit boudin, et en ce que des moyens sont prévus pour un élargissement variable de la section transversale dudit mandrin (41).

13. Dispositif selon la revendication 12,
**caractérisé en ce** que plusieurs mandrins (6, 24, 41) sont prévus, dont chacun présent une section transversale et une longueur choisie à volonté.

14. Dispositif selon la revendications 12 ou 13,
**caractérisé en ce** que le(s)dit(s) mandrin(s) (6, 24, 41) peut (peuvent) être conçu(s) pour une variation sur toute leur longueur, au moins en partie, en forme de coin ou en forme conique, et/ou de façon que leurs sections transversales soient variables suivant des lignes non-linéaires.

15. Dispositif selon une quelconque des revendications 12 à 14,
**caractérisé en ce** que ledit mandrin (6, 24, 41) est conçu pour être variable sur sa longueur, afin d'augmenter ou réduire le frottement entre ledit mandrin et le boudin (8, 23, 39), de façon que le profile varie suivant des contours extérieurs non-rectilignes.

16. Dispositif selon une quelconque des revendications 12 à 15,
**caractérisé en ce** que des ou plus mandrins définissent des cavités dont chacun a un profil particulier.

17. Dispositif selon une quelconque des revendications 12 à 16,
**caractérisé en ce** que les mandrin (41) est élargi dans cette partie de sa longueur, qui se trouve au dedans du tronçon de boudin (44) formé par ledit espace de compactage (33).

18. Dispositif selon la revendication 12 ou 17,
**caractérisé en ce** que l'élargissement de la section transversale dudit mandrin (41) est achevé moyennant des coins de traction (46) mobiles en sens longitudinal.

19. Dispositif selon la revendication 18,
**caractérisé en ce** que la section transversale dudit tronçon de mandrin (36) élargissable est élastique en ce qui concerne la pression.

20. Dispositif selon la revendication 19,
**caractérisé en ce** que la section transversale dudit mandrin (41) peut subir un élargissement moyennant la pression d'un milieu liquide ou gazeux.

21. Dispositif selon la revendication 19 ou 20,
**caractérisé en ce** que ledit tronçon de mandrin (36) élastique à la pression est prévu d'une couche de protection (49) qui empêche la pénétration des particules contenues dans le mélange.

22. Dispositif selon une quelconque des revendications 12 à 21,
**caractérisé en ce** que lesdits mandrins sont conçus d'une forme ovale pour l'appui du boudin à l'encontre de la pression de gonflement.

23. Dispositif selon une quelconque des revendications 12 à 22,
**caractérisé en ce** que lesdits mandrins sont prévus des faces extérieures convexes pour l'appui de la pression de gonflement.
